# EUROPÄISCHE PATENTSCHRIFT

(11) **EP 0 521 231 B1**
(45) Veröffentlichungstag und Bekanntmachung des Hinweises auf die Patenterteilung: **27.12.1995**
(21) Anmeldenummer: 91890126.5
(22) Anmeldetag: 19.06.1991
(51) Int. Cl.: E01B 11/54

(54) **Verbindungslasche für eine Schienenstossverbindung**
Fishplate for rail joint
Eclissage pour joint de rail

(43) Veröffentlichungstag der Anmeldung: 07.01.1993
(73) Patentinhaber: P.C. WAGNER ELEKTROTHERMIT-SCHWEISSGESELLSCHAFT, 1230 Wien (AT)
(72) Erfinder: Koblmüller, Günther, A-2384 Breitenfurt (AT); Martin, Michael, Dipl.-Ing., A-2351 Wiener Neudorf (AT)
(74) Vertreter: Holzer, Walter, Dipl.-Ing.

(56) Entgegenhaltungen:
- GB-A- 796 058
- GB-A- 889 978

## Beschreibung

Die Erfindung betrifft eine Verbindungslasche für eine Schienenstoßverbindung, wobei die Lasche mit den Schienen verschraubt, insbesondere hochfest verschraubt, und gegebenenfalls verklebt wird, wobei der den Hohlraum zwischen Schienenkopf, Schienensteg und Schienenfuß im wesentlichen ausfüllende Laschenkörper aus hochfestem, insbesondere faserverstärktem Kunststoff als einstückiger Formkörper ausgebildet ist und zumindest vier Durchtrittsöffnungen für Verbindungsschrauben aufweist, und wobei der Laschenkörper an seiner im Einbauzustand äußeren Seite durch eine sich von einer zur anderen Stirnseite des Laschenkörpers erstreckende Rippe verstärkt ist, die sich über einen wesentlichen Teil der Laschenkörperhöhe erstreckt.

Verbindungslaschen dieser Art haben gegenüber herkömmlichen Stahllaschen den Vorteil, daß zur Ausbildung von elektrisch isolierenden Schienenstößen keine spezielle Isolierung zwischen der Lasche und den Schienen vorgesehen werden muß und die Handhabung sowie der Transport der Laschen erleichtert wird. Außerdem ist die Herstellung der Kunststofflaschen weniger aufwendig als jene der Stahllaschen. Eine aus der EP-A1-0 229 860 bekannte Verbindungslasche der einleitend angegebenen Art besteht aus einem faserverstärkten Werkstoff, bei dem alle Fasern uni-direktional parallel zur Zugbeanspruchung ausgerichtet sind, wobei im unteren Bereich der Lasche gesonderte Kohlenstoff- oder Kevlarfaserstränge oder -pakete zur Gänze eingebettet sind. Diese Materialien sind teuer, und die Zugfestigkeit der Konstruktion ist in der Praxis nicht restlos zufriedenstellend. Ein Vorspannen der Faserstränge wäre auf Grund ihrer vollständigen Einbettung während der Fertigung der Lasche nicht möglich.

Aus der GB-PS 889 978 ist eine Isolier-Verbindungslasche der einleitend genannten Art - allerdings ohne jegliche Verstärkungsrippe - bekannt, die zwei Stahl-Spannstäbe aufweist, welche in Laschenlängsrichtung verlaufende Bohrungen des Laschenkörpers mit Spiel durchsetzen und über auf die Stabenden aufgezogene Muttern und zwischengelegte Ankerplatten an den Stirnseiten des Laschenkörpers angreifen. Zwischen den Ankerplatten und den Stirnseiten des Laschenkörpers sind zusätzliche Isolierscheiben angeordnet. Die Spannstäbe dienen auch dazu, die gesamte Anordnung aus Laschenkörper, Isolierscheiben und Ankerplatten zusammenzuhalten. Diese Art der Verspannung ist konstruktiv und fertigungstechnisch überaus aufwendig.

Die Erfindung zielt darauf ab, eine Verbindungslasche der einleitend genannten Art zu schaffen, die gegenüber den bekannten Ausführungen höhere Beanspruchbarkeit und erweiterte Einsatzmöglichkeiten aufweist und dabei einfach und kostengünstig zu fertigen ist.

Dieses Ziel wird mit einer Verbindungslasche der einleitend genannten Art erreicht, die sich erfindungsgemäß dadurch auszeichnet, daß bei der Gießformung des Laschenkörpers direkt in diesen im vorgespannten Zustand eingebettete Spanndrähte aus Metall oder Kunststoff den Laschenkörper in Längsrichtung von Stirnseite zu Stirnseite und außerhalb der Durchtrittsöffnungen durchsetzen, wobei die Spanndrähte an den Stirnseiten des Laschenkörpers abgeschnitten sind. Indem vorgespannte Drähte direkt während der Gießformung in den Laschenkörper eingebettet werden, wird auf einfache und kostengünstige Weise eine ausgezeichnete Zugfestigkeit erzielt, ohne daß kostspielige Spezialfasern oder aufwendige Montageschritte erforderlich wären.

Gemäß einer bevorzugten Ausführungsform der Erfindung sind die Spanndrähte an ihrer Außenseite mit Rippen oder anderen Vorsprüngen versehen, die eine Verankerung im Laschenkörper gewährleisten. Alternativ können die Spanndrähte in vorbestimmten Längsabständen mit angeschweißten Scheiben versehen sein, die eine Verankerung im Laschenkörper gewährleisten. In beiden Fällen ergibt sich eine weitere Verbesserung der Zugfestigkeit.

Mit der Erfindung kann vorteilhaft eine Anpassung der Verbindungslaschen an den jeweiligen Einsatzfall hinsichtlich der aufzunehmenden Beanspruchungen vorgenommen werden, wobei überdies die Biegefestigkeit der Verbindungslaschen wesentlich erhöht werden kann.

Mit der erfindungsgemäßen Verbindungslasche lassen sich folgende Isolierstoßvarianten herstellen:
- ein verschraubter Isolierstoß, dessen Festigkeit durch die Pressung der Verbindungslasche an der Schienenkopfunterseite und Schienenfußoberseite erreicht wird,
- ein hochfest verschraubter Isolierstoß, bei dem eine Pressung der Verbindungslasche durch ein hohes Anzugsmoment der Verbindungsschrauben erreicht wird, und
- ein verklebter und hochfest verschraubter Isolierstoß, bei dem die Verbindungslasche mittels eines schnell aushärtenden Klebers, insbesondere Metacrylatklebers, in die Laschenkammer der Schienen eingeklebt und zusätzlich mit den Schienen hochfest verschraubt wird.

Mit der erfindungsgemäßen Konstruktion ergibt sich außerdem der Vorteil, daß durch einfache Gestaltung der Kunststofform alle für die Praxis erforderlichen Laschenformen hergestellt werden können und mit ein und demselben Laschenmaterial verschiedene Stoßausführungen erzeugt werden können.

Weitere Merkmale und Vorteile der Erfindung werden nachfolgend an einem Ausführungsbeispiel unter Bezugnahme auf die Zeichnung naher erläutert. Es zeigen:
Fig. 1 eine Ansicht einer Verbindungslasche für einen Schienenstoß,
Fig. 2 einen Schnitt durch die Lasche nach der Linie II-II in Fig. 1,
Fig. 3 einen Schnitt nach der Linie III-III in Fig. 2, und
Fig. 4 einen Schnitt nach der Linie IV-IV in Fig. 2.

Die dargestellte Verbindungslasche für die isolierende Verbindung der Stoßenden von Schienen S, S' weist einen im wesentlichen parallelepipedischen, als Formkörper ausgebildeten Laschenkörper 1 aus Kunststoff auf, der bei der dargestellten Ausführung mit vier Durchtrittsöffnungen 2 für (nicht gezeigte) Verbindungsschrauben versehen ist, die in der Mitte der Laschenkörperhöhe ausgebildet sind. Der Laschenkörper 1 ist auf seiner im Einbauzustand außen liegenden Seite durch eine Rippe 3 verstärkt, die sich über die Körperlänge von Stirnseite zu Stirnseite erstreckt. Wie Fig. 1 zeigt, ist die Rippe 3 im Bereich der Durchtrittsöffnungen 2 und in der Laschenmitte über einen wesentlichen Teil der Körperhöhe, der mehr als 50 % der Höhe beträgt, verbreitert.

Wird die Verbindungslasche bei einem Klebestoß verwendet, so wird auf den Laschenkörper auf dessen der Laschenkammer zugekehrten Seite eine Klebstoffschicht von bis zu 2 mm im Stegbereich und etwa 0,2 mm im Kopf- und Fußbereich aufgebracht und die Lasche sodann mit den Schienen hochfest verschraubt. Als Kleber wird zweckmäßig ein schnellaushärtender Kleber, insbesondere Metacrylatkleber, verwendet.

Im Rahmen der Erfindung reicht es anderseits bei einfacher Verschraubung und auch bei hochfester Verschraubung aus, wenn die Verbindungslasche schienenseitig nur im Bereich der Oberseite des Schienenfußes und der Unterseite des Schienenkopfes mit der Schiene in Eingriff kommt, so daß die Druckkräfte nur über diese Laschenzonen übertragen werden, wie dies in den Fig. 3 und 4 dargestellt ist.

Als Material zur Formung des Laschenkörpers 1 wird hochfester Kunststoff verwendet, der insbesondere mit Glasfasern verstärkt ist, wobei sich ungesättigter Polyester besonders gut eignet.

Um die Zugfestigkeit der Kunststofflasche zu erhöhen, erstrecken sich in Längsrichtung des Laschenkörpers 1 Spannelemente 4, die außerhalb der Durchtrittsöffnungen 2 von einer Stirnseite des Laschenkörpers zur anderen verlaufen, u.zw. in den Zug- und Druckzonen der Lasche.

Gemäß den Fig. 3 und 4 ist jedes Spannelement als glatter Spanndraht 4 aus Metall oder Kunststoff ausgebildet, der bei der Gießformung des Laschenkörpers im vorgespannten Zustand direkt in diesen eingebettet wird. An den Stirnseiten des Laschenkörpers 1 werden die glatten Spanndrähte 4 abgeschnitten.

Die Spanndrähte können an ihrer Außenseite mit Rippen oder anderen Vorsprüngen versehen sein, die eine Verankerung der vorgespannten Drähte im Rahmen der Haftlänge im Kunststoff gewährleisten. Auch diese Spanndrähte werden nach der Formung an den Stirnseiten des Laschenkörpers abgeschnitten.

Die Spanndrähte können ferner so ausgebildet sein, daß sie in vorbestimmten Längsabstanden mit angeschweißten kleinen Scheiben versehen sind, die eine Verankerung im Kunststoff sichern. Im Falle der Verwendung von Spanndrähten aus Kunststoff können diese durch eingebettetes Fasermaterial, wie Kohlefasern usw., verstärkt sein.

Um der Verbindungslasche hohe Festigkeit zu verleihen, wird sie zweckmäßig mittels der Spannelemente auf die maximal zulässige Druckfestigkeit vorgespannt.

## Patentansprüche

1. Verbindungslasche für eine Schienenstoßverbindung, wobei die Lasche mit den Schienen verschraubt, insbesondere hochfest verschraubt, und gegebenenfalls verklebt wird, wobei der den Hohlraum zwischen Schienenkopf, Schienensteg und Schienenfuß im wesentlichen ausfüllende Laschenkörper (1) aus hochfestem, insbesondere faserverstärktem Kunststoff als einstückiger Formkörper ausgebildet ist und zumindest vier Durchtrittsöffnungen (2) für Verbindungsschrauben aufweist, und wobei der Laschenkörper an seiner im Einbauzustand äußeren Seite durch eine sich von einer zur anderen Stirnseite des Laschenkörpers erstreckende Rippe (3) verstärkt ist, die sich über einen wesentlichen Teil der Laschenkörperhöhe erstreckt, dadurch gekennzeichnet, daß bei der Gießformung des Laschenkörpers (1) direkt in diesen im vorgespannten Zustand eingebettete Spanndrähte (4) aus Metall oder Kunststoff den Laschenkörper in Längsrichtung von Stirnseite zu Stirnseite und außerhalb der Durchtrittsöffnungen durchsetzen, wobei die Spanndrähte (4) an den Stirnseiten des Laschenkörpers (1) abgeschnitten sind.

2. Verbindungslasche nach Anspruch 1, dadurch gekennzeichnet, daß die Spanndrähte an ihrer Außenseite mit Rippen oder anderen Vorsprüngen versehen sind, die eine Verankerung im Laschenkörper (1) gewährleisten.

3. Verbindungslasche nach Anspruch 1, dadurch gekennzeichnet, daß die Spanndrähte (4) in vorbestimmten Längsabständen mit angeschweißten Scheiben versehen sind, die eine Verankerung im Laschenkörper (1) gewährleisten.

## Claims

1. Butt strap for a rail joint, wherein the strap is bolted to the rails, in particular bolted with high strength, and if occasion arises adhered, wherein the strap body (1) of high-strength, in particular fibre-reinforced plastic which essentially fills the cavity between rail head, rail web and rail base is constructed as a one-piece moulding and comprises at least four openings (2) for passage of joint bolts, and wherein the strap body is reinforced on its side which is on the outside in the fitted state by a rib (3) which extends from one end face to the other of the strap body and which extends over a substantial portion of the height of the strap body, characterised in that metal or plastic tensioning wires (4) directly embedded in the strap body (1) in the pretensioned state during casting thereof pass through the strap body in the longitudinal direction from one end face to the other and outside the openings, wherein the tensioning wires (4) are cut off at the end faces of the strap body (1).

2. Butt strap according to claim 1, characterised in that the tensioning wires on their outside are provided with ribs or other projections which ensure anchoring in the strap body (1).

3. Butt strap according to claim 1, characterised in that the tensioning wires (4) are provided at predetermined longitudinal intervals with welded-on discs which ensure anchoring in the strap body (1).

## Revendications

1. Eclisse pour joint de rail, l'éclisse étant boulonnée sur les rails, en particulier boulonnée à résistance élevée, et éventuellement collée, le corps d'éclisse (1) remplissant pour l'essentiel l'espace creux entre le champignon de rail, l'âme de rail et le patin de rail, étant en matière synthétique à haute résistance en particulier renforcé par libres, réalisé sous forme de corps moulé d'une seule pièce et présentant au moins quatre ouvertures de passage (2) pour les boulons de raccordement, et le corps d'éclisse étant renforcé sur son côté extérieur à l'état assemblé par une nervure (3) s'étendant d'un côté frontal à l'autre du corps d'éclisse, nervure qui s'étend sur une partie essentielle de la hauteur du corps d'éclisse, caractérisée en ce que lors du moulage par coulée du corps d'éclisse (1) des câbles de tension (4) encastrés directement dans celui-ci à l'état de précontrainte, en métal ou en matière synthétique traversent le corps d'éclisse dans la direction longitudinale d'un côté frontal à l'autre côté frontal et à l'extérieur des ouvertures de passage, les câbles de tension (4) étant coupés sur les côtés frontaux du corps d'éclisse (1).

2. Eclisse selon la revendication 1, caractérisée en ce que les câbles de tension sont munis de nervures ou d'autres saillies sur leurs côtés extérieurs, permettant l'ancrage dans le corps d'éclisse (1).

3. Eclisse selon la revendication 1, caractérisée en ce que les câbles de tension (4) sont munis de disques rapportés par soudage à des intervalles de longueurs prédéterminées pour assurer un ancrage dans le corps d'éclisse (1).
